# EUROPÄISCHE PATENTSCHRIFT

(11) **EP 0 905 667 B1**
(45) Veröffentlichungstag und Bekanntmachung des Hinweises auf die Patenterteilung: **04.12.2002**
(21) Anmeldenummer: 98116763.8
(22) Anmeldetag: 04.09.1998
(51) Int. Cl.: G09F 7/16, G09F 3/10

(54) **Verfahren zur Kennzeichnung von Gehäusen**
Method for marking boxes
Méthode de marquage de cases

(30) Priorität: 26.09.1997 DE 19742456
(43) Veröffentlichungstag der Anmeldung: 31.03.1999
(73) Patentinhaber: Conti Temic microelectronic GmbH, 90411 Nürnberg (DE)
(72) Erfinder: Fendt, Günter, 86529 Schrobenhausen (DE); Baur, Richard, 85276 Pfaffenhofen (DE)
(74) Vertreter: Maute, Hans-Jürgen, Dipl.-Ing.

(56) Entgegenhaltungen:
- DE-A- 4 136 619
- US-A- 5 535 536
- PATENT ABSTRACTS OF JAPAN vol. 018, no. 129 (P-1703), 3. März 1994 & JP 05 313585 A (YUSHI SEIHIN KK), 26. November 1993

## Beschreibung

Die Erfindung **betrifft** ein Verfahren zur Kennzeichnung von Gehäusen gemäß dem Oberbegriff des Patentanspruches 1.

In der Regel werden elektronische Kraftfahrzeug-Baugruppen zum Schutz vor äußeren Einflüssen in ein Gehäuse eingebaut. Zur Kennzeichnung dieser meist sicherheitsrelevanter Baugruppen wird das Gehäuse indirekt beschriftet, indem ein Typenschild angebracht wird. Dieses Typenschild beinhaltet Informationen wie z.B.: Typenbezeichnung, Seriennummer, Chargennummer, Herstellort, Herstelldatum, Bar- und Farbcodes. Dieses Typenschild ist z.B. im Falle eines Airbag-Steuergerätes 7 cm x 7 cm groß. In vielen Anwendungen besteht das Typenschild aus mehreren Lagen oder beinhaltet ein sogenanntes Abziehlevel. Hierbei handelt es sich um einen beschrifteten und entfernbaren Streifen, der ein Teil des Typenschildes darstellt, so daß dieser vor allem bei sicherheitsrelevanten Baugruppen vom Typenschild entfernt und in die Fahrzeugbegleitpapiere eingeklebt werden kann. **Figur 1** zeigt ein solches Gehäuse mit Typenschild nach dem Stand der Technik. Auf einem Gehäuse **1** mit Befestigungsbohrungen **2** und einem Steckeranschluß **3** ist ein Typenschild **4** aufgeklebt. Bei dem Typenschild **4** handelt es sich um eine beschriftbare, klebbare, mehrlagige Folie. Das Typenschild **4** ist mit einer alphanumerischen Beschriftung **6** und einem Barcode **7** bedruckt. Desweiteren enthält dieses Typenschild **4** eine weitere Lage mit einem Barcode. Hierbei handelt es sich um das Abziehlevel **5** für die Fahrzeugbegleitpapiere.

**Nachteilig** hierbei ist jedoch, daß diese Typenschilder, die auf dem Gehäuse angebracht sind, sehr groß und teuer sind. Auch können sich, die auf dem Gehäuse angebrachten Typenschilder leicht ablösen bzw. leicht abgelöst werden, was zu Verwechslungen führen kann. Dadurch ist z.B. die Rückverfolgung bei einem Regreßfall oder die Identifikation der elektronischen Baugruppe nicht mehr ermöglicht.

In der JP 05 313585A wird ein Verfahren beschrieben, bei dem der Kontrast eines Strichcodes mit Farbstoff erhöht wird. Der Strichcode befindet sich auf einem Träger, der mit Bauteilen bestückt ein Säurebad durchläuft. Hier wird in die Strichcodefurchen, die mittels Laser in die Oberfläche eines Gegenstandes eingearbeitet wurden, ein Farbstoff eingebracht wird, um eine vollautomatische Lesbarkeit, von Trägern zu erzielen.

In der US-A-5 535 536 wird eine Flasche mit einem schwer entfernbaren Typenschild beschrieben, das ein zusätzliches abziehbares Etikett aufweist. Das abziehbare Etikett gibt, wie das Typenschild, Auskunft über den Inhalt der Flasche und dient als Gedächtnisstütze zum weiteren Erwerb des gleichen Inhalts. Das Etikett kann einfach entfernt und von Interessenten mitgenommen werden.

Der Erfindung liegt die **Aufgabe** zugrunde ein Verfahren zum Anbringen von Kennzeichnung an Gehäusen, insbesondere für elektronische Kraftfahrzeug-Baugruppen aufzuzeigen, wobei an verschiedene Teile der Kennzeichnung unterschiediiche Anforderungen gestellt werden.

Diese Aufgabe wird erfindungsgemäß durch die Merkmale im Kennzeichen des Patentanspruches 1 **gelöst**. Hierbei erfolgt die Kennzeichnung des Gehäuses nicht ausschließlich über ein separates Typenschild, welches nachträglich am Gehäuse befestigt wird, sondern auch durch eine dauerhafte Verformung des Gehäuses, das z.B. durch ein Laser-Beschriftungsverfahren oder durch ein Kunststoffspritzverfahren erzielt werden kann.

Die mit der Erfindung erzielten Vorteile sind die Einsparung der Kosten für ein großflächiges Etikett oder Typenschild. Teile der Information können auf einem einfach beschriftbaren Typenschild angebracht werden andere Teile der Information werden dauerhaft im Gehäuse fixiert und können nicht mehr unbeabsichtigt verloren gehen.

**Vorteilhafte Weiterbildungen** der Erfindung ergeben sich aus den abhängigen Ansprüchen. Hierbei wird das Typenschild mit einem Barcode oder andere Zeichen beschriftet. Des weiteren kann dieses Typenschild oder zumindest ein Teil davon abtrennbar sein, so daß es oder ein Teil davon auf einer anderen Anordnung, wie z.B. auf den Fahrzeugbegleitpapieren angebracht werden kann. Die Gehäusewand wird vorzugsweise mit alphanumerischen Zeichen beschriftet. Die Beschriftung wird vorzugsweise mit einem Laserbeschriftungsverfahren oder einem Kunststoffspritzverfahren eingebracht. Derart beschriftete Gehäuse eignen sich vor allem für Kraftfahrzeug-Baugruppen, deren Beschriftung unterschiedliche Anforderungen erfüllen müssen.

Ein **Ausführungsbeispiel** soll anhand der Figur 2 erläutert werden.

Es zeigen:
- **Figur 1:**: Ausführungsbeispiel nach Stand der Technik.
- **Figur 2:**: Gehäuse mit integrierter Beschriftung und verkleinertem Typenschild.

**Figur 2** zeigt ein erfindungsgemäßes Gehäuse mit integrierter Beschriftung und verkleinertem Typenschild. Das Gehäuse **1** besteht aus Kunststoff oder einem anderen formbaren Material. Es beinhaltet eine elektronische Kraftfahrzeug-Baugruppe wie beispielsweise einen Airbag-Sensor. Weiterhin weist diese Gehäuse **1** Befestigungsbohrungen **2** auf an denen die gehäuste Baugruppe am Kraftfahrzeug befestigt wird. Auch ist an diesem Gehäuse **1** eine Steckerleiste **3** angebracht über die die Elektronik angeschlossen wird. Auf dem Gehäuse **1** ist direkt eine alphanumerische Beschriftung **6** eingeformt oder aufgedruckt. Die Einformung bzw. Bedruckung der Zeichen in das Gehäuse **1** kann auf unterschiedliche Weise realisiert werden. Zum einen können derartige Markierungen **6** durch eine Laserbeschriftung erzielt werden. Dabei erwärmt ein Laser das Gehäusematerial. Durch die Erwärmung wird die Gehäusewand verformt oder verändert. An den Stellen, an denen sich das Gehäusematerial verändert, bildet sich dann die gewünschte Markierung bzw. Beschriftung **6** aus. Diese Beschriftungsart kann sowohl vor als auch nach dem Einbau der Baugruppe in das Gehäuse erfolgen. Eine andere Möglichkeit der Beschriftung besteht darin daß das Gehäuse **1** direkt durch einen Stempel beschriftet wird. Dieser Stempel kann das Gehäuse **1** an den gewünschten Stellen farbig kennzeichnen oder mechanisch oder thermisch verformen. Auch dieses Verfahren kann gleichfalls sowohl vor als auch nach dem Einbau der Baugruppe in das Gehäuse erfolgen. Das Gehäuse **1** kann weiterhin bereits bei seiner Herstellung entsprechend gekennzeichnet werden. Es kann z.B. beim Kunststoffspritzverfahren, welches bei der Herstellung des Gehäuses verwendet wird, in die Gießoder Spritzform die Typenbezeichnung, der Hersteller, der Herstellort und andere Angaben, die für alle Baugruppen in diesem Gehäuse gleich bleiben, integriert werden. Alle die genannten Beschriftungsverfahren, mit denen das Gehäuse direkt beschriftet werden kann, erhöhen die Prozeßsicherheit im Vergleich zur herkömmlichen Methode, bei der das Typenschild aufgeklebt wird. Bei diesem Anwendungsbeispiel enthält das separate Typenschild **4** nur noch die Barcodekennzeichnung **7** mit dem Abziehlevel **5** für die Fahrzeugbegleitpapiere. Die für einen Scanner lesbare Barcodekennzeichnung **7** muß weiterhin auf einem Typenschild angebracht sein, da einerseits die Realisierung der Lesbarkeit eines Barcodes, welcher sich direkt auf dem Gehäuse **1** befindet, sehr aufwendig ist und andererseits ein Abziehlevel für die Begleitpapiere benötigt wird. Alle andere Beschriftungen **6** werden nach einem der oben genannten Verfahren direkt auf das Gehäuse angebracht. Dadurch erzielt man, daß bei der Fertigung der Baugruppe nur noch ein aufklebbares Typenschild von minmaler Größe für das Abziehlevel verarbeitet werden muß, welches für die Kraftfahrzeugbegleitpapiere benötigt wird.

Derartig beschaffene Gehäuse für elektronische Baugruppen können nicht nur im Kraftfahrzeugbereich sondern auch in allen anderen Bereichen eingesetzt werden.

## Patentansprüche

1. Verfahren zum Anbringen von Kennzeichnungen (6,7), an Gehäusen (1) zur Aufnahme von elektronischen Baugruppen, **dadurch gekennzeichnet, daß** in einer Wand des Gehäuses (1) durch eine Verformung der Oberfläche ein Teil der Kennzeichnung (6) dauerhaft und auf der gleichen oder einer anderen Wand des Gehäuses (1) durch ein Typenschild (4) eine weitere Kennzeichnung angebracht wird.

2. Verfahren nach Patentanspruch 1, **dadurch gekennzeichnet, daß** in der Wand des Gehäuses alphanumerische Zeichen angebracht werden.

3. Verfahren nach Patentanspruch 1, **dadurch gekennzeichnet, daß** an auf dem Typenschild (4) ein Barcode (7) oder andere Markierungen angebracht werden.

4. Verfahren nach Patentanspruch 1, **dadurch gekennzeichnet, daß** das Typenschild (4) oder zumindest ein Teil davon (5) vom Gehäuse abgetrennt und auf einer anderer Anordnung angebracht wird.

5. Verfahren nach Patentanspruch 1, **dadurch gekennzeichnet, daß** die Kennzeichnung in der Gehäusewand durch einen Laser, einen Stempel oder durch ein Kunststoffspritzverfahren erfolgt.

6. Gehäuse mit Kennzeichnungen gemäß eines Verfahren nach Patentanspruch 1, **dadurch gekennzeichnet, daß** das Gehäuse eine Kraftfahrzeug-Baugruppe beinhaltet.

## Claims

1. Method for the attachment of identification markings (6, 7) to housings (1) for accommodating electronic assemblies, **characterised in that** in one wall of the housing (1) a part of the identification marking (6) is permanently provided by means of a deformation of the surface and on the same or a different wall of the housing (1) a further identification marking is provided by means of an identification plate (4).

2. Method according to claim 1, **characterised in that** alphanumeric characters are provided in the wall of the housing.

3. Method according to provided claim 1, **characterised in that** a bar code (7) or other markings are applied to the identification plate (4).

4. Method according to claim 1, **characterised in that** the identification plate (4) or at least a part (5) thereof is separated from the housing and applied to another arrangement.

5. Method according to claim 1, **characterised in that** the identification in the housing wall is made by a laser, a stamp or by a plastic injection process.

6. Housing with identification markings in accordance with a method according to claim 1, **characterised in that** the housing contains an automobile assembly.

## Revendications

1. Procédé pour apposer des marquages (6, 7) sur des boîtiers (1) destinés à recevoir des groupes structurels électroniques, **caractérisé en ce que** l'on appose une partie du marquage (6) durablement dans une paroi du boîtier (1) par déformation de la surface, et **en ce que** l'on appose un autre marquage sur la même paroi ou sur une autre paroi du boîtier (1) par une plaque d'identité (4).

2. Procédé selon la revendication 1, **caractérisé en ce que** l'on appose des signes alphanumériques dans la paroi du boîtier.

3. Procédé selon la revendication 1, **caractérisé en ce que** l'on appose sur la plaque d'identité (4) un code à barres (7) ou d'autres marques

4. Procédé selon la revendication 1, **caractérisé en ce que** l'on sépare la plaque d'identité (4) ou au moins une partie (5) de celle-ci depuis le boîtier et on l'appose sur un autre agencement.

5. Procédé selon la revendication 1, **caractérisé en ce que** le marquage dans la paroi du boîtier s'effectue au moyen d'un laser, d'un poinçon ou par un procédé par injection de matière plastique.

6. Boîtier comportant des marquages suivant un procédé selon la revendication 1, **caractérisé en ce que** le boîtier contient un groupe structurel de véhicule automobile.
